# DEMANDE DE BREVET EUROPEEN

(11) **EP 2 484 249 A1**
(43) Date de publication de la demande: **08.08.2012**
(21) Numéro de dépôt: 11153170.3
(22) Date de dépôt: 03.02.2011
(51) Int. Cl.: A45C 11/10, A45C 11/16

(54) **Ecrin pliant**

(71) Demandeur: Tissot S.A., CH-2400 Le Locle (CH)
(72) Inventeur: Clerc, Nicolas, 2400, Le Locle (CH); Lambrigger, Sylvie, 2502, Bienne (CH)
(74) Mandataire: Giraud, Eric

(57) **Abrégé**

Ecrin pliant (1) pour un objet (10), notamment une pièce de bijouterie ou d'horlogerie, comportant un flan pliable (2) avec une bande d'enveloppement (3) et, reliées chacune à un fond (30) par une surface de jonction pliable (4), deux ailes latérales (5), dont la périphérie (6) de chacune, en dehors de ladite surface de jonction pliable (4), sert d'appui, en position pliée dudit écrin (1), à une surface d'appui (7) que comporte ladite bande d'enveloppement (3) pour la fermeture dudit écrin (1).

Il comporte une traverse (8) mobile avec, autour d'une partie médiane (9) agencée pour recevoir ledit objet (10), deux extrémités (11) à profil mâle (12), et chaque aile latérale (5) comporte une découpe (13) de profil femelle (14) complémentaire audit profil mâle (12) correspondant, pour coopérer avec ladite traverse (8), en position pliée dudit écrin (1), pour le maintien desdites ailes latérales (5) en position pliée par rapport audit fond (30).

## Description

### Domaine de l'invention

L'invention concerne un écrin pliant pour un objet, notamment une pièce de bijouterie ou d'horlogerie, ledit écrin comportant un flan pliable lequel comporte une bande d'enveloppement et, de part et d'autre d'un fond et connexes chacune à celui-ci par une surface de jonction pliable, au moins deux ailes latérales, dont la périphérie de chacune, en dehors de ladite surface de jonction pliable, est agencée pour servir, en position pliée dudit écrin, d'appui à une surface d'appui que comporte ladite bande d'enveloppement pour la fermeture dudit écrin.

L'invention concerne le domaine du conditionnement d'objets, et plus particulièrement le domaine des écrins, ou encore des emballages de transport ou de stockage pour des pièces d'horlogerie ou de bijouterie.

### Arrière-plan de l'invention

Le conditionnement d'objets, notamment de bijoux ou de pièces d'horlogerie nécessite la prise en charge d'une bonne protection de l'objet.

On utilise usuellement un capitonnage dans ce but, mais le capiton n'est généralement pas polyvalent, ou alors il protège mal l'objet.

Il est préférable d'éloigner l'objet des parois de la boîte ou de l'écrin, pour le protéger des chocs et des agressions que subit cet écrin.

Dans le cas particulier de bijoux ou de pièces d'horlogerie de forme sensiblement torique, on connaît l'utilisation de coussins sur lesquels on enfile ces objets, toutefois il faut maintenir le coussin lui-même, en l'encastrant dans une cavité, ou en le capitonnant de part et d'autre.

Un bon emballage est relativement complexe, comporte plusieurs composants, et son coût peut être élevé par rapport à celui de l'objet à protéger.

### Résumé de l'invention

L'invention s'attache à pallier les inconvénients des technologies connues, en assurant un maintien de qualité dans un conditionnement plus économique et comportant le moins possible de composants. Tout particulièrement, l'invention est conçue pour le maintien d'objets précieux de forme sensiblement torique, et elle se révèle très polyvalente, facile à monter, et convenant à un emballage de qualité pour tous types d'objets.

Ainsi, l'invention concerne un écrin pliant pour au moins un objet ou une pièce de bijouterie ou d'horlogerie, comportant un flan pliable lequel comporte au moins une bande d'enveloppement et, de part et d'autre d'un fond et connexes chacune audit fond par une surface de jonction pliable, au moins deux ailes, dont au moins un rebord périphérique de chaque dite aile, en dehors de ladite surface de jonction pliable, est agencée pour servir d'appui, en position pliée de cet écrin , à une surface d'appui que comporte ladite bande d'enveloppement pour la fermeture dudit écrin, caractérisé en ce que ledit écrin comporte encore au moins une traverse amovible et mobile par rapport audit flan, ladite traverse comportant une partie médiane agencée pour recevoir un dit objet, ladite partie médiane étant située entre deux extrémités constituant chacune un profilé avec un profil mâle, et encore caractérisé en ce que chaque dite aile comporte au moins une découpe avec un profil femelle complémentaire audit profil mâle d'une desdites extrémités, de façon à coopérer avec ladite traverse, en position au moins partiellement pliée dudit écrin, pour le maintien desdites ailes en position pliée par rapport audit fond.

Selon une caractéristique de l'invention, lesdites ailes sont au moins deux ailes latérales situées de part et d'autre dudit fond et connexes chacune à celui-ci par une surface de jonction pliable, et la périphérie de chacune desdites ailes latérales, en dehors de ladite surface de jonction pliable, est agencée pour servir d'appui, en position pliée dudit écrin, à ladite surface d'appui que comporte ladite bande d'enveloppement pour la fermeture dudit écrin.

Selon une caractéristique de l'invention, ledit profil mâle est identique auxdites deux extrémités, et lesdites découpes sont identiques entre elles.

Selon une autre caractéristique de l'invention, chaque dite aile latérale comporte plusieurs découpes identiques entre elles, de façon à pouvoir ajuster la position relative de ladite traverse par rapport auxdites ailes latérales.

Selon une autre caractéristique de l'invention, lesdites ailes latérales et leurs dites découpes sont symétriques par rapport à une direction longitudinale selon laquelle s'étend ledit flan.

Selon une autre caractéristique encore de l'invention, ladite traverse a une section constante dans ladite partie médiane et dans lesdites deux extrémités.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un écrin selon l'invention, comportant un flan avec des ailes latérales pliées et maintenues par une traverse ;
- la figure 2 représente, de façon schématisée et en perspective, l'écrin de la figure 1, complètement plié et refermé ;
- la figure 3 représente, de façon schématisée et en perspective, le flan de l'écrin de la figure 1, en position dépliée ;
- la figure 4 représente, de façon analogue à la figure 1, un autre écrin selon l'invention ;
- la figure 5 représente l'écrin de la figure 4 plié et refermé ;
- les figures 6 à 10 illustrent, de façon schématisée et en perspective, la séquence d'assemblage et de pliage d'un écrin selon l'invention, comportant une traverse en deux parties ;
- la figure 11 illustre, de façon schématisée et en perspective, une autre variante de l'invention.

### Description détaillée des modes de réalisation préférés

L'invention concerne le domaine du conditionnement d'objets, et plus particulièrement le domaine des écrins, notamment pour le domaine de l'horlogerie ou de la bijouterie. Elle concerne aussi les emballages de transport ou de stockage d'objets, notamment pour des pièces d'horlogerie ou de bijouterie.

On désignera ci-après par « écrin » indifféremment les emballages destinés à la vente, à la manutention ou au stockage de ces objets.

L'invention concerne plus particulièrement des objets 10, notamment pièces de bijouterie ou d'horlogerie. Ces objets 10 peuvent être de différentes géométries, et peuvent être fixés sur un support, ou enfermés dans une chambre, ou encore, dans une utilisation préférée de l'invention, de forme dite ici torique, c'est-à-dire des objets formant, à l'état de fermeture pour celles qui sont à géométrie variable, une boucle ou un tore, et que l'on peut enfiler autour d'un support ou refermer autour d'un support. Plus particulièrement, et de façon non limitative, l'invention est applicable à des objets10 qui sont des montres-bracelets, ou des bracelets, ou des bagues. On généralisera ci-après ces objets sous l'appellation objet 10.

Ainsi, l'invention concerne un écrin pliant 1 pour au moins un objet 10, ou une pièce de bijouterie ou d'horlogerie ou montre-bracelet ou bracelet ou bague, de préférence pour au moins un objet 10 torique.

Cet écrin pliant 1 comporte un flan pliable 2, lequel comporte au moins une bande d'enveloppement 3 et, de part et d'autre d'un fond 30 et connexes chacune à celui-ci par une surface de jonction pliable 4, 16, au moins deux ailes 5, dont au moins un rebord périphérique de chacune, en dehors de la surface de jonction pliable 4, 16, est agencée pour servir d'appui, en position pliée de cet écrin 1, à une surface d'appui 7 que comporte la bande d'enveloppement 3 pour la fermeture de l'écrin 1. Selon l'invention, l'écrin 1 comporte encore au moins une traverse 8, réalisée en une ou plusieurs parties, amovible et mobile par rapport au flan 2. Chaque traverse 8 comporte une partie médiane 9 agencée pour recevoir un tel objet 10, la partie médiane étant située entre deux extrémités 11. Ces deux extrémités 11 constituent chacune un profilé avec un profil mâle 12. Chaque aile 5 comporte au moins une découpe 13 avec un profil femelle 14 complémentaire au profil mâle 12 correspondant d'une de ces extrémités 11 qui lui est opposée, de façon à coopérer avec la traverse 8, en position au moins partiellement pliée de l'écrin 1, pour le maintien des ailes 5 en position pliée par rapport au fond 30.

Dans une réalisation particulière illustrée par les figures 1 à 3, de part et d'autre d'un fond 30 et connexes chacune à celui-ci par une surface de jonction pliable 4, constituée de préférence par un pli, au moins deux ailes dites latérales 5. La périphérie 6 de chacune de ces ailes latérales 5, en dehors de cette surface de jonction pliable 4, est agencée pour servir d'appui, en position pliée de l'écrin 1, à une surface d'appui 7 que comporte la bande d'enveloppement 3 pour la fermeture de l'écrin 1.

L'agencement de la partie médiane 9 peut être réalisée de différentes façons. Dans une réalisation préférée de l'invention, la traverse 8 sert d'appui, sur son pourtour, à l'objet 10 enfilé sur elle. Dans d'autres modes de réalisation non illustrés sur les figures, la partie médiane 9 peut contenir une chambre, ou un support, ou similaire.

Le maintien de chaque traverse 8 dans les découpes 13 peut se faire par frottement ou avec du jeu, ou encore avec du serrage. De préférence, pour la longévité de l'écrin 1, on préfère avoir le jeu le plus faible possible, compatible avec l'assemblage. Un serrage ou un frottement trop fort est évité également, afin de ne pas détériorer l'écrin 1 en cas de manipulations fréquentes d'ouverture et de fermeture.

Pour un maintien optimal en position repliée des ailes latérales 5, on joue sur le dimensionnement, ou/et sur les matériaux constitutifs du flan 2 et de la traverse 8, ou du moins des extrémités 11 de cette traverse 8, qui coopèrent avec les découpes 13.

Il est notamment possible de concevoir un flan 2 épais, comportant des découpes 13 de même profil que la section de chacune des extrémités 11 de la traverse 8, pour assurer un maintien sur l'épaisseur du flan, par la seule élasticité de ce dernier.

Quand la traverse 8, ou du moins ses extrémités 11, est ou sont réalisées dans un matériau déformable, de préférence élastique tel qu'une mousse, il est avantageux que le profil des découpes 13 soit légèrement plus petit que la section des extrémités 11, pour permettre un bon maintien avec un léger serrage.

Dans une variante non illustrée par les figures, les découpes 13, ou/et les extrémités 11 de la traverse 8, ont une rugosité adaptée à un maintien par frottement.

Dans un mode particulier et avantageux de réalisation, à la fois les ailes latérales 5 et les extrémités 11 de la traverse 8 sont réalisées chacune dans un matériau élastique ou à mémoire de forme, tel que du caoutchouc ou similaire, ce qui autorise un grand nombre d'ouvertures et de fermetures de l'écrin 1 selon l'invention, sans aucune altération dans le temps.

Le profil 12 de la traverse 8 est de préférence choisi de façon à empêcher le pivotement de la traverse 8 dans ses logements constitués par les découpes 13.

Dans une réalisation particulière visible sur les figures 1, 3, et 4, la bande d'enveloppement 3 a une longueur développée supérieure au plus grand périmètre des ailes latérales 5, de façon à constituer une languette 15 pour le refermement de l'écrin 1. De préférence, la distance entre la découpe 13 de chacune des ailes latérales 5 et la surface de jonction 4 qui lui est associée est supérieure au total de l'épaisseur de la languette 15 et de la plus forte épaisseur, au niveau de la partie médiane 9, des objets 10 pour lesquels est conçu l'écrin 1. Un espace 20 est ainsi ménagé entre la pièce 10 et le bord de l'écrin, dans lequel il est possible d'enfiler la languette 15, tel que visible sur les figures 1, 2 et 5. Cette languette 15 peut, encore, être dégagée dans sa partie médiane, de façon à ne pas toucher la pièce 10, et c'est alors le positionnement de la traverse 8 qui est ajusté de façon à ce que la distance entre la découpe 13 et la surface de jonction 4, typiquement constituée par un pli, soit voisine de l'épaisseur de la languette 15. Dans le cas d'utilisation d'un matériau déformable, carton, cuir, ou similaire pour le flan 2, cette distance peut être légèrement inférieure à l'épaisseur de la languette 15, de façon à maintenir celle-ci avec un léger serrage.

Dans une réalisation préférée, le profil mâle 12 est identique auxdites deux extrémités 11, et les découpes 13 sont identiques entre elles.

Dans une réalisation particulière, chaque aile latérale 5 comporte plusieurs découpes 13 identiques entre elles, de façon à pouvoir ajuster la position relative de la traverse 8 par rapport aux ailes latérales 5, en fonction de la pièce 10 à conditionner. Naturellement, l'écrin 1 peut comporter plusieurs traverses 8, et comporte alors des jeux de découpes 13 en fonction de ces traverses.

Dans une réalisation préférée, mais non limitative, les ailes latérales 5 et leurs découpes 13 sont symétriques par rapport à une direction longitudinale D selon laquelle s'étend le flan 2.

Dans une réalisation économique, la traverse 8 a une section constante dans sa partie médiane 9 et dans ses deux extrémités 11. Elle peut ainsi facilement être réalisée sous forme d'un profilé, ou encore, par exemple dans le cas d'une confection en carton, résulter d'un pliage, par exemple à section triangulaire, d'une feuille de carton.

De préférence, le flan 2 est symétrique par rapport à une direction longitudinale D selon laquelle il s'étend.

Dans une réalisation particulière, mais non limitative, représentée sur les figures, le fond 30 est dans l'alignement de la bande d'enveloppement 3.

De façon avantageuse, la bande d'enveloppement 3 du flan 2 comporte des lignes de pliage 16 agencées pour permettre le pliage de l'écrin 1 sous forme d'un polyèdre, en combinaison avec les ailes latérales 5 qui sont polygonales, tel que visible sur les figures 1 à 3 où l'écrin a la forme d'un prisme parallélépipédique.

Dans une variante tel que visible sur les figures 4 et 5, la bande d'enveloppement 3 comporte des lignes de pliage 16 agencées pour permettre le pliage d'une partie de l'écrin 1 sous forme d'un polyèdre en combinaison avec les ailes latérales 5 dont une partie du contour est polygonale, et au moins une partie de la bande d'enveloppement 3 est agencée pour être roulée et former une surface gauche en appui sur des arêtes courbes 18 que comportent les ailes latérales 5.

Dans une variante de réalisation non représentée sur les figures, l'écran 1 comporte une sécurité de maintien en position pliée. Cette sécurité peut être réalisée sans composant supplémentaire, par exemple par la coopération d'une patte repliable intégrée au flan 2, avec une fente correspondante que comporte la traverse 8, ou bien l'inverse, pour immobiliser une aile latérale 5 par rapport à la traverse 8.

Ce même dispositif de maintien en position pliée est avantageusement transposable pour une sécurité de maintien en position pliée et refermée de l'écrin 1, la bande d'enveloppement 3 occupant alors sa position autour de l'objet à protéger. De la même façon, une fermeture par patte, clavette, goupille, fente, orifice, peut être intégrée à coût minimal.

Avantageusement, l'écrin pliant 1 est réalisé en carton pliable ou/et roulable.

Si l'invention est conçue préférentiellement pour des objets 10 toriques, et qui peuvent donc être enfilés, pour leur maintien, sur un mandrin, ou un coussin, ou similaire, constituant une traverse 8, ou rapportée sur cette dernière, elle permet aussi, de façon plus générale, de constituer des écrins 1 avec un très bon maintien en position pliée, et elle est naturellement applicable au conditionnement et au maintien d'autres pièces d'horlogerie ou de bijouterie, qui sont alors appuyées sur la traverse 8, ou sur un support rapporté sur cette dernière. Il est ainsi possible de présenter montres de gousset, broches, pendentifs, boucles d'oreilles, chaînes, ou tout autre bijou, sans interférence avec les parois extérieures de l'écrin.

Ce maintien à distance de la pièce 10 par rapport aux parois de l'écrin 1 est un avantage de l'invention, il permet d'utiliser tout type de matériau pour la confection de cet écrin 1, même si ce matériau, de prime abord peut sembler inapproprié au conditionnement d'un bijou, par exemple en raison d'une rugosité importante.

Une réalisation en carton de l'écrin 1 permet une réalisation très économique, tout en autorisant une grande variété de décors. Chaque traverse 8 peut être également réalisée en carton, ou encore dans un matériau extrudé, par exemple en mousse de polyuréthane ou d'un autre polymère, ou en caoutchouc, ou en bois, ou autre.

Le flan 2 peut également être réalisé dans des matériaux plus nobles, tels le cuir, ou encore dans des matériaux tels le caoutchouc ou certaines matières plastiques, ou encore le bois, selon les caractéristiques ou encore le style de la pièce 10 à conditionner.

De façon avantageuse, le profil 12 de la traverse 8 reprend un logo ou une initiale propre à l'identification de la pièce à conditionner, tel que visible sur les figures sous la forme d'un té majuscule ou d'un oméga majuscule.

Le flan 2 peut aussi être conçu pour adopter lui-même, en format déplié à plat, un tel identifiant, tel que visible sur une figure où il a la forme d'un té majuscule.

Les figures 6 à 10 illustrent la séquence d'assemblage et de pliage d'un écrin selon l'invention, comportant une traverse 8 en deux parties 81 et 82.

La figure 11 illustre une autre variante de l'invention, basée sur le même principe, mais où les découpes 13 ne sont pas situées de part et d'autre d'une partie centrale 3, mais du même côté de cette partie centrale 3, qui est ici représentée pliée. Sur cette figure, où la traverse 8 n'est pas représentée, mais qui est similaire à celle des figures 1 et 2, ou encore à celle des figures 6 à 10, cette partie centrale 3 comporte elle-même au moins deux découpes 13, dont une seule est visible en partie supérieure de la figure, qui sont agencées pour faire face aux découpes 13 des ailes 5.

## Revendications

1. Ecrin pliant (1) pour au moins un objet (10) ou une pièce de bijouterie ou d'horlogerie, comportant un flan pliable (2) lequel comporte au moins une bande d'enveloppement (3) et, de part et d'autre d'un fond (30) et connexes chacune audit fond (30) par une surface de jonction pliable (4), au moins deux ailes (5), dont au moins un rebord périphérique de chaque dite aile (5), en dehors de ladite surface de jonction pliable, est agencée pour servir d'appui, en position pliée de cet écrin (1), à une surface d'appui (7) que comporte ladite bande d'enveloppement (3) pour la fermeture dudit écrin (1), **caractérisé en ce que** ledit écrin (1) comporte encore au moins une traverse (8) amovible et mobile par rapport audit flan (2), ladite traverse (8) comportant une partie médiane (9) agencée pour recevoir un dit objet (10), ladite partie médiane (9) étant située entre deux extrémités (11) constituant chacune un profilé avec un profil mâle (12), et encore **caractérisé en ce que** chaque dite aile (5) comporte au moins une découpe (13) avec un profil femelle (14) complémentaire audit profil mâle (12) d'une desdites extrémités (11), de façon à coopérer avec ladite traverse (8), en position au moins partiellement pliée dudit écrin (1), pour le maintien desdites ailes (5) en position pliée par rapport audit fond (30).

2. Ecrin pliant (1) selon la revendication 1, **caractérisé en ce que**, lesdites ailes (5) sont au moins deux ailes latérales (5) situées de part et d'autre dudit fond (30) et connexes chacune à celui-ci par une surface de jonction pliable (4), et que la périphérie (6) de chacune desdites ailes latérales (5), en dehors de ladite surface de jonction pliable (4), est agencée pour servir d'appui, en position pliée dudit écrin (1), à ladite surface d'appui (7) que comporte ladite bande d'enveloppement (3) pour la fermeture dudit écrin (1).

3. Ecrin pliant (1) selon la revendication 1 ou 2, **caractérisé en ce que** ladite bande d'enveloppement (3) a une longueur développée supérieure au plus grand périmètre desdites ailes latérales (5) de façon à constituer une languette (15) pour le refermement dudit écrin (1), et que la distance entre ladite découpe (13) de chacune des ailes latérales (5) et ladite surface de jonction (4) qui lui est associée est supérieure au total de l'épaisseur de ladite languette (15) et de la plus forte épaisseur, au niveau de ladite partie médiane (9), des objets (10) pour lesquels est conçu ledit écrin (1).

4. Ecrin pliant (1) selon l'une des revendications précédentes, **caractérisé en ce que** ledit profil mâle (12) est identique auxdites deux extrémités (11), et que lesdites découpes (13) sont identiques entre elles.

5. Ecrin pliant (1) selon l'une des revendications précédentes, **caractérisé en ce que** chaque dite aile latérale (5) comporte plusieurs découpes (13) identiques entre elles, de façon à pouvoir ajuster la position relative de ladite traverse (8) par rapport auxdites ailes latérales (5).

6. Ecrin pliant (1) selon l'une des revendications précédentes, **caractérisé en ce que** lesdites ailes latérales (5) et leurs dites découpes (13) sont symétriques par rapport à une direction longitudinale (D) selon laquelle s'étend ledit flan (2).

7. Ecrin pliant (1) selon l'une des revendications précédentes, **caractérisé en ce que** ladite traverse (8) a une section constante dans ladite partie médiane (9) et dans lesdites deux extrémités (11).

8. Ecrin pliant (1) selon l'une des revendications précédentes, **caractérisé en ce que** ledit flan (2) est symétrique par rapport à une direction longitudinale (D) selon laquelle il s'étend.

9. Ecrin pliant (1) selon l'une des revendications précédentes, **caractérisé en ce que** ladite bande d'enveloppement (3) comporte des lignes de pliage (16) agencées pour permettre le pliage dudit écrin (1) sous forme d'un polyèdre en combinaison avec lesdites ailes latérales (5) qui sont polygonales.

10. Ecrin pliant (1) selon l'une des revendications précédentes, **caractérisé en ce que** ladite bande d'enveloppement (3) comporte des lignes de pliage (16) agencées pour permettre le pliage d'une partie dudit écrin (1) sous forme d'un polyèdre en combinaison avec lesdites ailes latérales (5) dont une partie du contour est polygonale, et qu'au moins une partie de ladite bande d'enveloppement (3) est agencée pour être roulée et former une surface gauche en appui sur des arêtes courbes (18) que comportent lesdites ailes latérales (5).

11. Ecrin pliant (1) selon l'une des revendications précédentes, **caractérisé en ce qu'**il est réalisé en carton pliable ou/et roulable.
